# EUROPÄISCHE PATENTSCHRIFT

(11) **EP 0 223 939 B1**
(45) Veröffentlichungstag und Bekanntmachung des Hinweises auf die Patenterteilung: **09.08.1989**
(21) Anmeldenummer: 86112188.7
(22) Anmeldetag: 03.09.1986
(51) Int. Cl.: H01H 1/42

(54) **Mehrphasiger Hochspannungs-Trennschalter**
Polyphase high tension isolating switch
Sectionneur polyphasé à haute tension

(30) Priorität: 28.10.1985 CH 4627/85
(43) Veröffentlichungstag der Anmeldung: 03.06.1987
(73) Patentinhaber: Sprecher Energie AG, CH-5001 Aarau (CH)
(72) Erfinder: Hunziker, Peter, CH-5034 Suhr (CH)
(74) Vertreter: Patentanwälte Schaad, Balass, Menzl & Partner AG

(56) Entgegenhaltungen:
- CH-A- 519 774
- DE-A- 2 358 105
- DE-A- 3 336 770
- DE-B- 1 202 861
- GB-A- 936 141
- US-A- 1 432 871

## Beschreibung

Die vorliegende Erfindung betrifft einen mehrphasigen Hochspannungs-Trennschalter gemäss dem Oberbegriff des Patentanspruches I.

Ein solcher Trennschalter ist beispielsweise aus der DE-A 33 36 770 bekannt. Bei dem bekannten Trennschalter sind die Kontaktfinger jedes der beweglichen Kontaktsätze geschichtet in zwei Paketen angeordnet, wobei das eine Paket die einen und das andere Paket die anderen Kontaktfinger jedes Paares umfasst. Jedes Paket hat - in Richtung der Schwenkachse des Trägerkörpers gesehen - einen im wesentlichen rechteckigen Umriss, dessen kürzere Seiten durch die inneren bzw. die äusseren Enden der Kontaktfinger gebildet sind. Die Schwenkachse des Trägerkörpers und mithin der beweglichen Kontaktsätze schneidet die kürzere Seite der rechteckigen Pakete, die durch die inneren Enden der Kontaktfinger gebildet sind, im rechten Winkel. Daraus ergibt sich, dass sowohl die inneren als auch die äusseren Enden der Kontaktfinger im Zuge eines Schalthubes jeweils paarweise eine kreisbogenförmige Bahn mit ein- und demselben Radius ausführen. Das heisst aber auch, dass die an den Kontaktmessern unvermeidlichen, durch wiederholte Schalthübe verursachten Schleifspuren stets - wenigstens über einen Teil ihrer Länge - von den Enden zweier Kontaktfinger ein- und desselben Paketes "befahren" werden, was an den Kontaktmessern zu zwar vergleichsweise wenigen aber umso ausgeprägteren Abnützungsspuren und damit zu häufigeren Unterhaltsarbeiten führt.

Es sind aber nicht nur die Kontaktmesser des bekannten Trennschalters, die der Abnützung unterworfen sind, sondern auch die Enden der Kontaktfinger, die sich an ihren Kontaktstellen(Enden) stärker abnützen, wenn sie "ausgefahrenen Geleisen" an den Kontaktmessern folgen.

Es ist daher ein Zweck der Erfindung, einen mehrphasigen Hochspannungs-Trennschalter der eingangs genannten Art zu schaffen, bei dem durch normalen Betrieb verursachte Abnützungen auf ein Mindestmass reduziert werden können.

Zu diesem Zweck weist der vorgeschlagene Trennschalter die im Kennzeichen des Patentanspruches angegebenen Merkmale auf.

Besonders vorteilhaft wird der Trennschalter gemäss Anspruch 2 ausgestaltet, denn dann können alle Kontaktfinger beispielsweise mit ein- und demselben Stanzwerkzeug hergestellt werden.

Bei der bevorzugten Ausführungsform des Anspruches 3 erzeugt nicht nur jedes Ende der Kontakfinger seine "eigne" Schleifspur, sondern diese Schleifspuren sind am zweiten Kontaktmesser auch im wesentlichen gleich lang.

Weitere Massnahmen, die beitragen, auch weniger gravierende Abnützungserscheinungen an den Kontaktmessern und/oder den Enden der Kontaktfinger zu verringern, sind in den übrigen, abhängigen Ansprüchen definiert.

Nachstehend ist anhand der Zeichnung ein Ausführungsbeispiel des erfindungsgemässen Trennschalters beschrieben. Es zeigt:
Fig. einen in einer metallgekapselten und gasisolierten Schaltanlage eingebauten Trennschalter in Ansicht in Richtung der Sammelschienen, wobei der links erscheinende Drittel im Schnitt längs der Linie I-I der Fig. 2 gezeigt ist,
Fig. 2 einen Schnitt längs der Linie 11-11 der Fig. I,
Fig. 3 in grösserem Massstab eine Einzelheit im Schnitt längs der Linie 111-111 der Fig. 2,
Fig. 4 einen Schnitt längs der Linie IV-IV der Fig. 2 durch ein geerdetes Kontaktmesser, mit im Eingriff stehenden Kontaktfingern,
Fig. 5 eine schematische Seitenansicht des ersten, ortsfesten Kontaktmessers, und
Fig. 6 einen Schnitt längs der Linie VI-VI der Fig. 5.

Der dargestellte Trennschalter 10 ist Teil einer in einer Metallkapselung 11 untergebrachten, gasisolierten Hochspannungsschaltanlage. In der Metallkapselung 11 sind drei rohrförmige Sammelschienen 12, 13 und 14 angeordnet, die in Fig. 1 rechtwinklig zur Zeichenebene verlaufen.

Der Trennschalter 10 weist drei bewegliche Kontaktsätze 15, 16 und 17 auf, die unter sich gleich ausgebildet sind. Jeder der Kontaktsätze 15, 16 und 17 ist in einer durchgehenden Ausnehmung 18, 19 und 20 in einem gemeinsamen Trägerkörper 21 aus einem Isoliermaterial auf noch zu beschreibende Weise gehaltert.

Einerends weist der Trägerkörper 21 einen Wellenstumpf 22 auf, der in einem in der Metallkapselung II befestigten Lagereinsatz 23 drehbar gelagert ist. Andernends endet der Trägerkörper 21 in einer Antriebswelle 24, die durch eine Durchführungshülse 25 gasdicht aus der Metallkapselung II herausgeführt ist und dort an einen nicht dargestellten Drehantrieb gekoppelt ist. Die Dreh- oder Schwenkachse 26 des Trägerkörpers 21 ist in Fig. 1 mit einer strichpunktierten Linie und in Fig. 2 mit einem Punkt angedeutet.

Aus Fig. I ist ersichtlich, dass der Trägerkörper 21 im Bereich der Ausnehmungen 18 - 20 in der Art einer Kurbelwelle gekröpft ist.

Jeder der Kontaktsätze 15 - 17 besitzt eine Anzahl im wesentlichen E-förmige Kontaktfinger 27, 28, die paarweise und mit ihren seitlich abstehenden Schenkeln einander zugekehrt angeordnet und mittels je einer Blattfeder 29 aufeinander zu vorgespannt sind. Die Kontaktfinger 27 und 28 sind je zu einem mehr oder weniger kompakten Paket aufeinander geschichtet. Zusammengehalten werden die beiden Pakete durch zwei miteinander mit Bolzen 29' (Fig. 2) verschraubten Bügel 30, 31, die die mittleren, seitlich abstehenden Schenkel der Kontaktfinger 27, 28 zwischen sich haltern. Die über die Pakete der Kontaktfinger 27, 28 abstehenden Enden der Bügel 30, 31 sind abgeknickt, so dass diese Bügel, in Fig. 2 gesehen, die Form etwa eines gestreckten S aufweisen. Zwischen diese abgeknickten Enden der Bügel 30, 31 erstreckt sich mit etwas Spiel je ein angeformter, von der Innenwand der Ausnehmungen 18, 19, 20 nach innen sich erstreckender Vorsprung 32, 33, wobei diese beiden Vorsprünge nur für die Ausnehmung 18 in Fig. 2 gezeigt sind. In diesem Zusammenhang ist auch auf Fig. 3 zu verweisen. Damit sind die Pakete der Kontaktfinger 27 und 28 (lässt man das Spiel zwischen den Enden der Bügel 30, 31 und den Vorsprüngen 32, 33 unberücksichtigt) sowohl in radialer Richtung als auch in Drehrichtung formschlüssig an den Trägerkörper 21 gekoppelt. Die Blattfedern 29 sind an der Innenwand eines Vierkant-Rohrstummels 34 abgestützt, der jeweils einen der Kontaktsätze 15, 16, 17 umschliesst. In diesem Rohrstummel sind Aussparungen 35, 36 (gestrichelt in Fig. I) zum Durchlass der abgeknickten Enden der Bügel 30, 31 vorhanden.

Die in Fig. I unten erscheinenden, seitlich abstehenden Schenkel der Kontaktfinger 27, 28 bilden deren innere Enden 37, 38, während die in Fig. 1 oben erscheinenden, seitlich abstehenden Schenkel deren äussere Enden 39, 40 bilden.

Die inneren Enden 37, 38 der Kontaktfinger 27, 28 jedes der Kontaktsätze 15, 16 und 17 sind in stetem Eingriff mit der einen und anderen Flachseite je eines ersten ortsfesten Kontaktmessers 139, 140 bzw. 141. Jedes dieser Kontaktmesser ist über eine isolierende Durchführung 42, 43 bzw. 44 aus der Kapselung II herausgeführt und dort galvanisch beispielsweise mit einem Kabelabgang (nicht dargestellt) verbunden. Die äusseren Enden 39, 40 der Kontaktfinger 27, 28 jedes der Kontaktsätze 15, 16 und 17 stehen in der in Fig. I und ausgezogen in Fig. 2 dargestellten Stellung im Eingriff mit einem zweiten Kontaktmesser 45, 46 bzw. 47, wobei jedes dieser Kontaktmesser von einer der Sammelschienen 12, 13 bzw. 14 ausgeht und an dieser beispielsweise angeschweisst ist. Die zweiten Kontaktmesser 45 - 47 sind parallel zueinander und erstrecken sich in Richtung zu den Kontaktsätzen 15 - 17 hin, wobei deren freie Konturen (in Fig. I) deckungsgleich sind.

Zurückkommend auf die Kontaktsätze 15 - 17 erkennt man insbesondere in Fig. 2, dass wegen der ungleichen Abstände der Vorsprünge 32 und 33 von der Schwenkachse 26 und wegen des durch die abgeknickten Enden gegebenen schiefwinkligen Verlaufs der Bügel 30 und 31 in bezug auf die Längserstreckung der Kontaktfinger 27, 28, deren äussere Enden 39, 40 den Paketen dieser Kontaktfinger eine "treppenartige Konfiguration" geben. Mit anderen Worten heisst dies, dass die äusseren Enden 39, 40 der Kontaktfinger 27, 28 paarweise einen unterschiedlichen Abstand von der Schwenkachse 26 aufweisen. Mithin hinterlässt jedes dieser äusseren Enden 39, 40 auf der entsprechenden Flachseite der Kontaktmesser 45, 46 bzw. 47 seine "eigene" Schleifspur, wenn der betreffende Kontaktsatz von der in Fig. 2 ausgezogen dargestellten "EIN"-Stellung im Uhrzeigersinn in die strichpunktiert und mit 15' bezeichnete "AUS"-Stellung verdreht wird.

Man erkennt ferner aus Fig. 2, dass das zweite Kontaktmesser 45 (und genauso auch die zweiten Kontaktmesser 46 und 47) eine messerartig jedoch stumpf angeschrägte Eindringkante 45' aufweist. Diese Eindringkante 45' verläuft im wesentli chen parallel zur "treppenartigen Konfiguration" der äusseren Enden 39, 40 der Kontaktfinger 27, 28, wenn diese im Eingriff mit dem betreffenden Kontaktmesser sind. Die Konsequenz dieser Formgebung der Eindringkante 45' ist die, dass jedes äussere Ende 39, 40 auf der entsprechenden Flachseite der Kontaktmesser 45 - 47 nicht nur seine "eigene" Schleifspur hinterlässt, sondern dass alle diese Schleifspuren auch im wesentlichen gleich lang sind. Die Folge davon ist auch, dass die äusseren Enden 39, 40 aller Kontaktfinger 27, 28 das zugeordnete zweite Kontaktmesser 45 - 47 bei einem Ausschalthub im wesentlichen gleichzeitig verlassen und dass dadurch die Abnützung an diesen Enden praktisch gleichmässig ist.

Der Fig. 2 lässt sich weiterhin entnehmen, dass sich der Trägerkörper 21 und damit die Kontaktsätze 15 - 17 aus der in Fig. 2 mit 15' bezeichneten "AUS"-Stellung im Uhrzeigersinn noch weiter verdrehen lässt, bis die äusseren Enden 39, 40 der Kontaktfinger 27, 28 in Eingriff mit einem dritten, ortsfesten und geerdeten Kontaktmesser 48 gelangen, welche Stellung in Fig. 2 strichpunktiert angedeutet und mit 15" bezeichnet ist. Dieses geerdete Kontaktmesser 48 besitzt ebenfalls eine messerartig, jedoch stumpf angeschrägte Eindringkante 48', die die äusseren Enden 39, 40 der Kontaktfinger 27, 28 auseinanderdrängt, wenn diese im Begriffe stehen, in Eingriff mit dem dritten Kontaktmesser 48 zu gelangen. Diese Eindringkante 48' ist jedoch bezüglich der Schwenkachse 26 radial gerichtet, so dass bei einem Schalthub in die geerdete Stellung 25" die äusseren Enden 39, 40 nacheinander auseinandergedrängt werden. An die Eindringkante 48' schliesst am dritten Kontaktmesser 48 ein rechtwinklig zu dieser verlaufender Wulst 49 (vergleiche auch Fig. 4) an, der die äusseren Enden 39, 40 noch weiter auseinanderdrängt, so dass diese ausser Eingriff mit den an den Wulst 49 anschliessenden Flachseiten des dritten Kontaktmessers 48 gelangen. In der geerdeten Schaltstellung steht somit das dritte Kontaktmesser 48 über seinen Wulst 49 mit den an die äusseren Enden 39, 40 anschliessenden "Schäfte" der Kontaktfinger 47 und 48 in Kontakt. Dies ist eine weitere Massnahme, um die durch Abrieb verursachte Abnützung der äusseren Enden 39, 40 zu verringern.

Auf den Kontaktmessern 139, 140 und 141 beschreiben die inneren Enden 37 und 38 der Kontaktfinger 27, 28 bei ihrer Verschwenkung um die Schwenkachse 26 jeweils einen Kreisbogen, wobei jeweils auf jeder Flachseite der Kontaktmesser 139 - 141 diese Kreisbogen paarweise jeweils denselben Radius und dieselbe Länge aufweisen. Die dadurch erzeugten Schleifspuren überdecken sich indessen nicht.

Um aber die Abnützung auch der inneren Enden 37, 38 der Kontaktfinger 27, 28 zu vermindern, sind die Kontaktmesser 139 - 141 vorzugsweise wie in Fig. 5 und 6 dargestellt ausgebildet. Man erkennt in Fig. 5 die Kontaktfinger 27, 28 in ihrer "EIN"-Stellung (ausgezogen) und in ihrer mit 15" bezeichneten und strichpunktiert dargestellten geerdeten Stellung. Die inneren Enden 37, 38 der Kontaktfinger bilden ebenfalls eine treppenartige Konfiguration. An den beiden Flachseiten der Messerkontakte 139 - 141 sind flache, durch angeschrägte Rampen begrenzte Erhebungen 50, 51 vorhanden, die sich kreuzen und deren Verlauf der treppenartigen Konfiguration der inneren Enden 37, 38 der Schaltfinger 27, 28 in den beiden erwähnten Schaltstellungen entspricht. In der Ausschalt stellung 15' übt somit nur die Minderzahl der inneren Enden 37, 38 der Kontaktfinger ei- . nen Kontaktdruck aus, nämlich die der Schwenkachse 26 am nächsten liegenden inneren Enden, während die übrigen inneren Enden 37, 38 sozusagen drucklos auf den Flachseiten des ersten Kontaktmessers 139 bzw. 140, 141 aufliegen. In Fig. 5 ist die Kontaktstelle jedes der inneren Enden 37, 38 mit dem zugeordneten Kontaktmesser 139 - 141 mit einem kleinen Kreis angedeutet, wobei dieser Kreis keineswegs eine Vertiefung oder eine Erhebung darstellt.

Es wurde bereits erwähnt, dass die Kontaktsätze 15, 16, 17 sowohl in radialer als auch in Drehrichtung formschlüssig, jedoch mit etwas Spiel an den Trägerköprer 21 gekoppelt sind. Dieses Spiel dient dazu, geringe Fluchtungsfehler zwischen den zweiten Kontaktmessern 45 - 47 und den ersten Kontaktmessern 139 - 141 sowie den dritten Kontaktmessern 48 auszugleichen.

## Patentansprüche

I. Mehrphasiger Hochspannungs-Trennschalter, mit je Phase einem beweglichen Kontaktsatz (15, 16, 17), der stets im Eingriff mit einem ersten, ortsfesten Kontaktmesser (139, 140, 141) und unter Verschwenkung in und ausser Eingriff mit einem zweiten, ortsfesten Kontaktmesser (45, 46, 47) bringbar ist, wobei jeder Kontaktsatz (15, 16, 17) mehrere, je paarweise einander gegenüberliegerde, quer zur Schwenkachse (26) verlaufende und federnd aufeinander zu vorgespannte Kontaktfinger (27, 28) aufweist und je in einer durchgehenden Ausnehmung (18,19, 20) in einem gemeinsamen Trägerkörper (21) gehaltert ist, der um die Schwenkachse (26) verdrehbar ist, und wobei die inneren Enden (37, 38) der Kontaktfinger (27, 28) in der zugeordneten Ausnehmung (18, 19, 20) sich bis in den Bereich der Schwenkachse (26) erstrecken und dort das erste Kontaktmesser (139, 140, 141) beidseitig kontaktieren, während die äusseren Enden (39, 40) der Kontaktfinger (27, 28) über das äussere Ende der zugeordneten Ausnehmung (18, 19, 20) vorstehen, dadurch gekennzeichnet, dass zumindest die äusseren Enden (39, 40) der Kontaktfinger (27, 28) jedes der Paare je einen unterschiedlichen Abstand von der Schwenkachse (26) aufweisen.

2. Trennschalter nach Anspruch I, bei dem die Kontaktfinger (27, 28) jedes beweglichen Kontaktsatzes (15, 16, 17) dieselbe Länge aufweisen und in zwei einander gegenüberliegenden Paketen geschichtet sind, dadurch gekennzeichnet, dass die inneren und die äusseren Enden (37, 38; 39, 40) der Kontaktfinger (27, 28) jedes Paketes eine treppenartige Konfiguration bilden.

3. Trennschalter nach Anspruch 2, bei dem das zweite Kontaktmesser (45, 46, 47) eine angeschrägte Eindringkante (45') aufweist, die die äusseren Enden (39, 40) der Kontaktfinger (27, 28) im Zuge deren Eingriffbewegung auseinanderdrängt, dadurch gekennzeichnet, dass der freie Rand der Eindringkante (45_{'}) im wesentlichen parallel zu der treppenförmigen Konfiguration der äusseren Enden (39, 40) der Kontaktfinger (27, 28) in Eingriffslage ist.

4. Trennschalter nach einem der vorangehenden Ansprüche, mit je Phase einem dritten, ortsfesten und geerdeten Kontaktmesser (48) und bei dem die äusseren Enden (39, 40) der Kontaktfinger (27, 28) eine zum zugeordneten Kontaktfinger des Paares sich erstreckende Erhebung aufweisen, dadurch gekennzeichnet, dass die freie Endkante des dritten Kontaktmessers (48) einen Wulst (49) aufweist, wobei die Kontaktfinger (27, 28) in Eingriffslage mit dem dritten Kontaktmesser (48) durch den Wulst (49) so weit auseinandergedrängt sind, dass die Erhebungen an den äusseren Enden (39, 40) der Kontaktfinger (27, 28) vom wulstfreien Teil des dritten Kontaktmessers (48) abgehoben sind.

5. Trennschalter nach einem der Ansprüche 2 bis 4, bei dem die inneren Enden (37, 38) der Kontaktfinger (27, 28) eine zum zugeordneten Kontaktfinger des Paares sich erstreckende Erhebung aufweisen, dadurch gekennzeichnet, dass das erste, ortsfeste Kontaktmesser (139, 140, 141) an seinen Flachseiten inselartige, flache Erhebungen (50, 51) aufweist, die gleichgerichtet sind, wie die inneren Enden (37, 38) der Kontaktfinger (27, 28), wenn deren äussere Enden (39, 40) mit dem zweiten (45, 46, 47) oder den dritten Kontaktmesser (48) in Eingriff sind.

6. Trennschalter nach Anspruch 5, dadurch gekennzeichnet, dass die flachen Erhebungen (50, 51) durch rampenartige Schrägen umgeben sind.

## Claims

1. A polyphase high tension isolating switch, comprising for each phase a movable contact bank (15, 16, 17), which is always in engagement with a first, stationary contact blade (139, 140, 141) and by pivoting can be brought into and out of engagement with a second stationary contact blade (45, 46, 47), each contact bank (15, 16, 17) comprising a plurality of contact fingers (27, 28), which are arranged opposite one another in pairs, which extend transversely to the pivot axis (26) and which are resiliently prestressed relative to one another, and each contact bank (15, 16, 17) being held in a through aperture (18, 19, 20) in a common mounting body (21), which is pivotable about the pivot axis (26), and the inner ends (37, 38) of the contact fingers (27, 28) extending in the associated aperture (18, 19, 20) into the region of the pivot axis (26) and contacting here the first contact blade (139,140,141) on both sides, whereas the outer ends (39, 40) of the contact fingers (27, 28) project beyond the outer end of the associated aperture (18, 19, 20), characterised in that at least the outer ends (39, 40) of the contact fingers (27, 28) of each pair are arranged at a different distance from the pivot axis (26) in each case.

2. An isolating switch according to claim 1, in which the contact fingers (27, 28) of each movable contact bank (15, 16, 17) have the same length and are stacked in two oppositely disposed sets, characterised in that the inner and outer ends (37, 38; 39, 40) of the contact fingers (27, 28) of each set form a step-like configuration.

3. An isolating switch according to claim 2, in which the second contact blade (45, 46, 47) comprises a chamfered penetration edge (45'), which forces the outer ends (39, 40) of the contact fingers (27, 28) apart during their engagement movement, characterised in that the free rim of the penetration edge (45') is substantially parallel to the step-shaped configuration of the outer ends (39, 40) of the contact fingers (27, 28) in the engaged position.

4. An isolating switch according to any one of the preceding claims, comprising a third stationary and earthed contact blade (48) per phase and in which the outer ends (39, 40) of the contact fingers (27, 28) comprise a raised portion extending as far as the associated contact finger of the pair, characterised in that the free end edge of the third contact blade (48) comprises a reinforcement (49), the contact fingers (27, 28) being forced apart by the reinforcement (49) in the position of engagement with the third contact blade (48) to such an extent that the raised portions at the outer ends (39, 40) of the contact fingers (27, 28) are lifted from the non-reinforced part of the third contact blade (48).

5. An isolating switch according to one of claims 2 to 4, in which the inner ends (37, 38) of the contact fingers (27, 28) comprise a raised portion extending as far as the associated contact finger of the pair, characterised in that the first stationary contact blade (139, 140, 141) comprises on its flat sides island-like flat raised portions (50, 51), which are unidirectional, like the inner ends (37, 38) of the contact fingers (27, 28), when the latter's outer ends (39, 40) engage with the second (45, 46, 47) or third contact blade (48).

6. An isolating switch according to claim 5, characterised in that the flat raised portions (50, 51) are surrounded by ramp-like inclinations.

## Revendications

1. Sectionneur polyphasé à haute tension, comprenant pour chaque phase un groupe de contacts mobiles (15, 16, 17) qui peut toujours être amené en contact avec une première lame de contact (139, 140, 141) et, par rotation, en ou hors contact avec une seconde lame de contact fixe (45, 46, 47), chaque groupe de contacts (15, 16, 17) comprenant une pluralité de doigts de contact (27, 28) qui sont respectivement disposés par paires les uns en face des autres, orientés transversalement à l'axe de pivotement (26) et précontraints élastiquement les uns en direction des autres, chacun desdits groupes de contacts étant fixé dans un évidement continu (18, 19, 20) dans un support commun (21) lequel peut être tourné autour de l'axe de pivotement (26), et les extrémités intérieures (37, 38) des doigts de contact (27, 28) s'étendant, à l'intérieur de l'évidement (18, 19, 20) associé, jusque dans la région de l'axe de pivotement (26) où ils entrent en contact avec les deux côtés de la première lame de contact (139, 140, 141), alors que les extrémités extérieures (39, 40) des doigts de contact (27, 28) dépassent de l'extrémité extérieure de l'évidement associé (18, 19, 20), caractérisé en ce qu'au moins les extrémités extérieures (39, 40) des doigts de contact (27, 28) de chaque paire se situent respectivement à une distance différente de l'axe de pivotement (26).

2. Sectionneur selon la revendication 1, dans lequel les doigts de contact (27, 28) de chaque groupe de contacts mobiles (15, 16, 17) présentent la même longueur et sont empilés en deux paquets placés en face l'un de l'autre, caractérisé en ce que les extrémités intérieures et extérieures (37, 38; 39, 40) des doigts de contact (27, 28) de chaque paquet constituent une configuration en escalier.

3. Sectionneur selon la revendication 2, dans lequel la seconde lame de contact (45, 46, 47) présente une arête de pénétration chanfreinée (45') qui écarte les extrémités extérieures (39, 40) des doigts de contact (27, 28) au cours de leur mouvement de mise en contact, caractérisé en ce que le bord libre de l'arête de pénétration (45') est sensiblement parallèle à la configuration en escalier des extrémités extérieures (39, 40) des doigts de contact (27, 28) en position de contact.

4. Sectionneur selon l'une des revendications précédentes, comprenant pour chaque phase une troisième lame de contact (48) fixe et mise à la terre et dans lequel les extrémités extérieures (39, 40) des doigts de contact (27, 28) présentent une bosse s'étendant en direction du doigt de contact associé de la paire, caractérisé en ce que le bord libre de la troisième lame de contact (48) comporte un bourrelet (49), les doigts de contact (27, 28) en position de contact avec la troisième lame de contact (48) étant écartés par le bourrelet (49) de telle façon que les bosses sur les extrémités extérieures (39, 40) des doigts de contact (27, 28) sont dégagées de la partie sans bourrelet de la troisième lame de contact (48).

5. Sectionneur selon l'une des revendications 2 à 4, dans lequel les extrémités intérieures (37, 38) des doigts de contact (27, 28) comportent une bosse s'étendant en direction du doigt de contact associé de la paire, caractérisé en ce que la première lame de contact fixe (139, 140, 141) comporte sur ses côtés plats des bosses plates (50, 51) en forme d'îlots orientées dans le même sens, comme les extrémités intérieures (37, 38) des doigts de contact (27, 28) lorsque les extrémités extérieures (39, 40) de ces derniers sont en contact avec la seconde lame de contact (45, 46, 47) ou avec la troisième lame de contact (48).

6. Sectionneur selon la revendication 5, caractérisé en ce que les bosses plates (50, 51) sont entourées de chanfreins en forme de rampes.
